# FASCICULE DE BREVET EUROPEEN

(11) **EP 1 195 556 B1**
(45) Date de publication et mention de la délivrance du brevet: **23.08.2006**
(21) Numéro de dépôt: 01402549.8
(22) Date de dépôt: 03.10.2001
(51) Int. Cl.: F23D 14/06, F24C 3/08

(54) **Brûleur à gaz et appareil de cuisson utilisant un tel brûleur**
Gasbrenner und diesen verwendendes Kochgerät
Gas burner and cooking appliance using such burner

(30) Priorité: 03.10.2000 FR 0012619
(43) Date de publication de la demande: 10.04.2002
(73) Titulaire: Burner Systems International (BSI), 37250 Veigné (FR)
(72) Inventeur: Dane, Bernard, 37250 Montbazon (FR)
(74) Mandataire: Gorrée, Jean-Michel

(56) Documents cités:
- EP-A- 0 719 982
- WO-A-98/15780
- FR-A- 2 776 753
- GB-A- 2 240 168
- US-A- 2 344 144

## Description

La présente invention concerne un brûleur à gaz selon le préambule de la revendication 1. Elle vise également un appareil de cuisson, telle qu'une cuisinière ou un plan de cuisson encastrable, utilisant ce brûleur à gaz.

Un carburant, par exemple un gaz, qui est injecté dans un brûleur pénètre dans une première zone où il est mélangé avec un premier volume de comburant, par exemple de l'air, afin de former un mélange dit "primaire" dont la richesse en excède les conditions stoechiométriques. Ce mélange est ensuite conduit dans un système convergent/divergent, qui peut notamment être un venturi horizontal, un venturi radial ou un venturi vertical, et que nous nommerons par la suite "venturi". À la sortie du venturi le mélange primaire pénètre dans une chambre de recompression ceinte par une paroi périphérique de forme générale circulaire. Des orifices traversent cette paroi périphérique, orifices au travers desquels le mélange primaire est éjecté dans le milieu ambiant. Le mélange primaire est alors à nouveau dilué dans un comburant, par exemple l'air ambiant, pour atteindre sensiblement les conditions stoechiométriques, c'est-à-dire former un mélange combustible. Lorsque le mélange combustible est enflammé, c'est à proximité de la sortie des orifices d'éjection que se forment les flammes.

Ces brûleurs connus ont l'inconvénient d'avoir, radialement à l'intérieur de la couronne de flammes une zone centrale sensiblement dénuée d'échange thermique. Cette disposition peut être un inconvénient majeur lorsque l'on souhaite cuire uniformément un aliment dans une poêle.

Deux solutions ont principalement été adoptées par l'art antérieur pour optimiser la surface d'échange thermique, donc la répartition de la chaleur au fond du récipient.

Une première solution est d'ajouter au moins une paroi périphérique concentrique à la première paroi périphérique et située dans la zone centrale. Cependant cette technologie est chère et plus adaptée aux grandes cuisines industrielles ou de restaurant. En effet, cela revient à doubler pratiquement l'ensemble des équipements du brûleur et à assister la combustion du mélange primaire sortant d'une paroi périphérique intérieure, ce mélange ne pouvant se diluer dans l'air ambiant, peu abondant dans la zone centrale.

Une deuxième solution consiste, tout en conservant la forme généralement circulaire du brûleur, à donner à la paroi périphérique une forme telle que certaines de ses parties s'étendent sensiblement radialement du centre du brûleur vers sa périphérie. C'est la solution présentée dans les documents NL31636, US2257399 et US2320754. Ces documents sont déjà anciens et datent respectivement de 1933, 1938 et 1938. Les solutions qu'ils divulguent sont adaptées au gaz de ville, c'est-à-dire à du gaz manufacturé en usine et principalement utilisé jusqu'au milieu du XXe siècle. Ce gaz de ville est essentiellement du méthane ou de l'hydrogène, c'est-à-dire un gaz nécessitant un faible apport d'air pour atteindre les conditions stoechiométriques. Ces technologies ont été abandonnées avec l'utilisation de gaz plus riches tels le propane et le butane. Ces derniers, au pouvoir calorifique plus important, sont aussi constitués de chaînes carbonées plus longues dont la combustion nécessite un apport d'air plus important. Pour les formes de parois périphériques présentées dans les documents cités, il y a peu d'espace disponible pour chaque flamme et certaines de celles-ci se mélangent, ce qui est péjorant pour la combustion.

Outre la richesse des gaz utilisés, les normes et les exigences de la clientèle accroissent les difficultés rencontrées. En effet, les normes imposent des taux de combustion toujours plus élevés. Par ailleurs, la clientèle recherche des plans de cuisson où l'aspect technique s'efface derrière l'aspect esthétique. Par exemple, des brûleurs de faible hauteur apparente et une distance réduite entre le fond d'un récipient et le dessus du plan de cuisson. Ainsi, la combustion doit toujours être améliorée alors que le volume disponible pour la dilution du mélange primaire avec l'air ambiant est toujours plus réduit.

Le document GB-A-2 240 168 présente un brûleur à gaz comportant une paroi périphérique non circulaire traversée par des orifices prévus pour l'éjection d'un mélange gazeux primaire, ces orifices étant agencés de manière telle que les axes d'éjection de deux orifices adjacents quelconques divergent l'un de l'autre.

Le but de l'invention est donc de proposer un brûleur susceptible d'augmenter significativement la surface d'échange thermique, répondant aux exigences des normes en vigueur et à la recherche de la clientèle actuelle. La principale condition pour cela est que les flammes ne se mélangent pas entre elles, c'est-à-dire que le mélange primaire sortant d'un orifice de la paroi périphérique dispose d'un espace suffisant pour se diluer dans une quantité suffisante d'air ambiant.

Les définitions suivantes seront employées dans ce document. Un axe d'éjection est un axe représentant, aux figures en deux dimensions des planches jointes, un plan longitudinal et sensiblement médian aux orifices d'éjection. Un axe d'éjection est orienté et il a pour origine la sortie d'un orifice d'éjection et s'étend vers l'extérieur du brûleur. Dans le cas de deux orifices d'éjection convergents, la distance de convergence d'un orifice est la distance séparant l'origine de l'axe d'éjection de cet orifice avec le point d'intersection des axes d'éjection des deux orifices, par exemple voisins.

Selon l'invention, un brûleur à gaz tel que mentionné plus haut se caractérise par les dispositions énoncées dans la partie caractérisante de la revendication 1.

Selon une autre particularité préférentielle de l'invention, aucun axe d'éjection n'est orienté vers une partie de la paroi périphérique, partie qui pourrait limiter l'espace disponible. Pour optimiser la surface d'échange thermique la paroi périphérique peut en outre être partiellement concave.

Un brûleur selon l'invention est particulièrement destiné à un usage domestique. Il est donc avantageux qu'il puisse être aisément nettoyé. A cette fin, la paroi périphérique peut être agencée pour pouvoir être atteinte en tout lieu de sa périphérie par au moins un doigt d'une main. D'autre part, pour limiter un phénomène de catalyse susceptible de dégrader l'émail d'une grille destinée à maintenir un récipient au-dessus du brûleur, ladite paroi périphérique peut comprendre des segments neutralisés dans ses parties proches de la grille. Cependant, le mélange primaire éjecté au travers d'un des orifices ne se mélangeant pas ou peu avec celui éjecté au travers d'un orifice voisin, il peut être utile, pour un allumage rapide du brûleur, de prévoir que l'un au moins parmi les orifices d'éjection soit relié à au moins un orifice d'éjection voisin par un canal de flammes. Un canal de flammes peut par exemple relier deux orifices voisins séparés par un segment neutralisé.

Il est avantageux que les segments neutralisés correspondent chacun à une partie d'une zone concave. Une autre partie de la zone concave peut présenter des orifices. On combine ainsi ingénieusement le souhait d'avoir des flammes dans les zones proches de l'axe du brûleur, mais que ces flammes n'interfèrent pas entre elles, et le souhait de ménager des zones sans flammes pour préserver la grille.

Pour encore améliorer la combustion, il est avantageux de prolonger le venturi au-delà d'au moins un segment concave de ladite paroi périphérique.

Un brûleur selon l'invention peut être un brûleur tous gaz, c'est-à-dire brûlant aussi bien les gaz riches, tels le propane ou le butane, que des gaz pauvres tels le méthane. Il peut aussi être conçu pour obtenir l'effet de convection en spirale divulgué par le document WO 98/15780, grâce à un même sens d'inclinaison des axes d'éjection par rapport à la zone de la paroi périphérique dont ils sont respectivement issus.

L'invention vise aussi un appareil de cuisson utilisant un brûleur ayant l'une quelconque des caractéristiques précédentes. Sur un tel appareil utilisant N brûleurs, N étant un nombre entier, lesdits N brûleurs peuvent être disposés selon une ligne qui n'est pas obligatoirement rectiligne, sur un plan de travail de l'appareil de cuisson de telle sorte que la forme générale de la paroi périphérique de l'un au moins des N brûleurs est l'image, par une homothétie et une rotation de 360°/N/n, de la forme générale de la paroi périphérique de l'un au moins parmi ses voisins sur ladite ligne, n étant un nombre entier non nul. Cette disposition peut notamment permettre d'améliorer la diffusion des gaz chauds issus de la combustion du mélange combustible.

D'autres particularités et avantages de l'invention ressortiront encore de la description ci-après, relative à des exemples non limitatifs. Aux dessins annexés :
- la figure 1 représente une vue de dessus schématique d'un premier type possible de brûleur selon l'invention;
- la figure 2 est une vue selon F, partielle et en perspective, du brûleur de la figure 1;
- la figure 3 est une coupe schématique et partielle d'un brûleur possible selon l'invention, qui peut être une coupe selon E-E du brûleur de la figure 1 ;
- la figure 4 est une représentation de deux orifices convergents;
- la figure 5 représente une disposition possible sur un plan de cuisson d'un deuxième type possible de brûleur selon l'invention;
- la figure 6 représente un troisième type possible de brûleur selon l'invention ;
- la figure 7 représente une variante possible du premier type de brûleur représenté à la figure 1.

Le brûleur à gaz 1 comprend un injecteur de gaz 5, une chambre de mélange 2, une chambre de convergence 3 formée verticalement dans un corps 4 du brûleur, une chambre de divergence 6 qui s'étend radialement entre le corps et un couvercle 7, puis une chambre de recompression 8 ceinte par une paroi périphérique 9. La paroi périphérique est percée d'orifices d'éjection 11, ici réalisés sous forme de créneaux ménagés dans la partie supérieure de la paroi périphérique. Le couvercle 7 délimite supérieurement ces orifices, qui sont reliés entre eux par des canaux de flammes 12 ménagés entre le bord supérieur de la paroi périphérique et le couvercle. Un venturi (3, 6) est formé par l'association d'une chambre de convergence 3 et d'une chambre de divergence 6, séparées par un col 31.

Le gaz amené par l'injecteur 5 est propulsé à l'intérieur de la chambre de mélange 2 selon la direction G, sensiblement dans un axe vertical Z de la chambre de convergence. Dans la chambre de mélange, le gaz commence à se mélanger avec l'air, dit "primaire", venant selon la direction H. Le mélange primaire ainsi obtenu passe au travers du venturi pour être recomprimé dans la chambre de recompression 8. La majeure partie du mélange primaire est alors éjectée au travers des orifices d'éjection 11, l'autre partie est éjectée au travers des canaux 12.

Un récipient 14 peut être posé au-dessus du brûleur sur une grille 15, grille dont seules les extrémités 16 sont représentées. Le récipient 14 est symbolisé en traits pointillés à la figure 5.

Afin d'augmenter sensiblement la surface du contact entre les flammes 13 et le fond du récipient, donc la surface d'échange thermique, on donne à la paroi périphérique la forme d'une couronne non-circulaire. Ainsi, le périmètre défini par la paroi périphérique est relativement grand par rapport au diamètre minimum du récipient 14 que ce brûleur peut chauffer efficacement. Suivant l'invention, l'axe d'éjection Xc d'un premier orifice 11c diverge de l'axe d'éjection Xd d'un second orifice 11d le plus proche du premier orifice Xc en formant un angle V. Ainsi, les flammes voisines divergent les unes par rapport aux autres, et chaque flamme dispose d'un volume suffisant malgré la longueur de la paroi périphérique qui est relativement grande par rapport au périmètre du cercle circonscrit 21. Dans l'exemple des figures 1, 6 et 7, la paroi périphérique 9 est formée de quatre lobes 17, chacun formé par un segment convexe de la paroi périphérique, séparés par des segments concaves 18. Dans l'exemple de la figure 5 la paroi périphérique ne comporte qu'un seul segment concave.

La forme convexe des lobes 17 permet, en particulier, de faire diverger deux orifices percés dans un même segment convexe et formant localement, c'est-à-dire en leur lieu de percement, un même angle avec la paroi périphérique. Ainsi, des flammes issues de ces orifices divergent aussi, augmentant le volume d'air secondaire disponible pour leur combustion, donc le rendement du brûleur. Cela permet aussi, avec des orifices divergents de diamètres sensiblement identiques ayant un parcours similaire au travers de la paroi, de garantir des chutes de pression sensiblement identiques au travers de chacun de ces orifices.

Afin d'améliorer encore la combustion, pour le brûleur de la figure 1 la chambre de divergence 6 du venturi est prolongée radialement au-delà des segments concaves 18 de la paroi périphérique, contrairement à celles des brûleurs des figures 5 à 7. En effet, la prolongation de la chambre de divergence permet d'obtenir un venturi plus performant.

Il est important de ménager entre la chambre de divergence et les orifices d'éjection une chambre de recompression suffisante. Sans cela, le mélange primaire est éjecté à une trop grande vitesse, ce qui risque de provoquer le décollement de la flamme qui en est issue et son extinction.

Au contraire, le mélange primaire éjecté d'un orifice trop éloigné de la chambre de divergence a une vitesse trop faible. Ainsi, la flamme qui en est issue est trop courte et le volume qu'elle occupe pour sa combustion trop faible, c'est-à-dire que le volume de mélange avec l'air secondaire est trop faible pour assurer une bonne combustion.

Pour cela on a aussi choisi de prolonger d'autant plus la chambre de divergence que la paroi périphérique s'en éloigne, sauf dans les zones de raccordement 30, radialement proches de l'axe Z, où la chambre de divergence 6 s'étend jusqu'à la paroi la paroi périphérique 9. Ainsi, pour chacun des orifices du brûleur de la figure 1, pour un trajet direct L1,L2 du gaz entre le col 31 du venturi et l'orifice comprenant un trajet partiel L1 parcouru dans la chambre de divergence et un trajet partiel L2 parcouru dans la chambre de recompression, les deux trajets partiels sont chacun plus long lorsque le trajet direct est plus long.

Il faut réserver une place suffisante à la chambre de divergence et à la chambre de recompression afin de garantir un fonctionnement optimal du brûleur. On a donc choisi de réaliser des brûleurs dont le rapport entre le rayon du cercle circonscrit 21 et celui d'un cercle concentrique 32, inscrit dans la paroi périphérique, est préférablement inférieur à trois.

Pour protéger la grille des effets de la combustion, par exemple des risques de catalyse d'un revêtement émaillé de cette grille, des segments neutralisés 20 ne comportant pas d'orifice d'éjection, sont ménagés le long de la paroi périphérique à proximité de la grille. Les segments neutralisés 20 occupent une partie des zones concaves 18 là où un nombre excessif d'orifices pourrait aboutir à des interférences entre les flammes. Ces segments neutralisés 20 sont délimités par une paire d'orifices 11a, 11b qui ne sont pas voisins au sens de l'invention. Les axes d'éjection Xa, Xb de ces orifices peuvent être légèrement convergents. Cette disposition permet aux flammes issues de ces orifices de converger. On assure ainsi un chauffage sensiblement régulier de la périphérie d'un récipient tout en ménageant entre ces flammes une zone, au voisinage de la grille, où la combustion est sensiblement réduite.

Les orifices d'éjection du brûleur de la figure 7 sont disposés pour que leur axe d'éjection X forme, au point de sortie de chacun des orifices, un angle W inférieur à 90° avec la tangente T à la paroi périphérique.

Comme d'autres brûleurs de l'art antérieur, les brûleurs selon l'invention peuvent être de plusieurs dimensions et de formes sensiblement homothétiques. Chaque dimension correspond à une puissance donnée, un brûleur auxiliaire 1a est de faible puissance, un brûleur semi-rapide 1b est de puissance moyenne, un brûleur rapide 1c est de forte puissance. Les brûleurs 1a, 1b, 1c représentés à la figure 5 sont intégrés à un plan de travail 19, qui peut être encastrable ou partie d'un appareil de cuisson. Ils sont disposés de telle façon que l'on passe de l'un à son voisin en outre par une rotation d'angle R = 90°.

Bien entendu l'invention n'est pas limitée aux exemples décrits et représentés. En particulier, les équipements du brûleur, tels les chambres de mélange de recompression ou le venturi, peuvent être différents ou disposés différemment; le venturi peut, par exemple, comprendre une chambre de divergence verticale au lieu de radiale. Les orifices d'éjection peuvent former des créneaux en partie basse de la paroi périphérique ou être percés sur le flanc de celui-ci. L'axe d'éjection peut ne pas être dans un plan horizontal.

La paroi périphérique peut ne pas comporter de segment concave, par exemple s'il a la forme générale d'un carré. L'angle des orifices d'éjection avec la tangente à la paroi périphérique peut être variable le long cette paroi.

Le brûleur selon l'invention peut bien entendu comporter des accessoires non représentés tels qu'un dispositif d'allumage automatique ou un thermocouple pour vérifier que le mélange primaire est effectivement en cours de combustion.

## Revendications

1. Brûleur à gaz comportant une paroi périphérique (9) non circulaire traversée par des orifices (11) pour éjecter un mélange gazeux primaire suivant un axe d'éjection (X) associé à chaque orifice (11), les orifices étant agencés pour que l'axe d'éjection (Xc) d'un quelconque orifice (11c) diverge de l'axe d'éjection (Xd) de l'orifice (11d) le plus proche,
**caractérisé**
- **en ce qu**'il comporte un venturi (3, 6) comprenant une chambre de divergence (6) annulaire radiale définie centralement par un col (31),
- **en ce qu**'entre la chambre de divergence et la paroi périphérique (9) du brûleur est définie une chambre de recompression (8) du mélange gazeux primaire, et
- **en ce que**, un trajet direct (L1, L2) du gaz entre le col (31) du venturi et un orifice (11) se décomposant en un premier trajet partiel (L1) à travers la chambre de divergence (6) et un second trajet partiel à travers la chambre de recompression (8), lesdits premier et second trajets partiels sont chacun plus longs lorsque le trajet direct (L1, L2) est plus long.

2. Brûleur selon la revendication 1, **caractérisé en ce que** le rapport entre le rayon d'un cercle (21) circonscrit à la paroi périphérique et le rayon d'un cercle (32) inscrit dans ladite paroi est inférieur à trois.

3. Brûleur selon la revendication 1 ou 2, **caractérisé en ce que** la paroi périphérique comprend au moins un segment neutralisé (20).

4. Brûleur selon la revendication 3, **caractérisé en ce que** la chambre de divergence est prolongée jusqu'à au moins un segment neutralisé (20) de la paroi périphérique (9).

5. Brûleur selon la revendication 3 ou 4, **caractérisé en ce que** les orifices (X) comprennent au moins une paire d'orifices d'éjection (Xa,Xb) successifs légèrement convergents séparés par un segment neutralisé (20).

6. Brûleur selon l'une quelconque des revendications 1 à 5, **caractérisé en ce que** la paroi périphérique (9) est partiellement concave.

7. Brûleur selon la revendication 6, **caractérisé en ce qu'**au moins un segment neutralisé (20) occupe une partie concave (18) de la paroi périphérique (9).

8. Brûleur selon l'une quelconque des revendications 1 à 7, **caractérisé en ce que** la paroi périphérique (9) comprend au moins un segment convexe.

9. Brûleur selon la revendication 8, **caractérisé en ce qu'**une majorité des orifices d'éjection traverse un segment convexe de la paroi périphérique.

10. Brûleur selon l'une quelconque des revendications 1 à 9, **caractérisé en ce qu'**aucun axe d'éjection (X) n'est orienté vers la paroi périphérique (9).

11. Brûleur selon l'une quelconque des revendications 1 à 10, **caractérisé en ce que** la paroi périphérique (9) est agencée pour pouvoir être atteinte en tout lieu de sa périphérie par au moins un doigt d'une main, en particulier pour le nettoyage.

12. Brûleur selon l'une quelconque des revendications 1 à 11, **caractérisé en ce qu'**au moins un des orifices d'éjection (11) est relié à au moins un orifice d'éjection (11) voisin par un canal de flammes (12).

13. Brûleur selon la revendication 12, **caractérisé en ce que** tous les orifices d'éjection (11) sont reliés entre eux par un canal de flammes (12).

14. Brûleur selon l'une quelconque des revendications 1 à 13, **caractérisé en ce que** les axes d'éjection (X) sont inclinés dans un même sens par rapport à la zone de la paroi périphérique dont ils sont respectivement issus.

15. Brûleur selon l'une quelconque des revendications 1 à 14, **caractérisé en ce qu'**il est tous gaz.

16. Appareil de cuisson comportant au moins un brûleur selon l'une quelconque des revendications précédentes.

17. Appareil de cuisson selon la revendication 16 comportant plusieurs brûleurs selon l'une quelconque des revendications 1 à 15, **caractérisé en ce que** les brûleurs sont agencés dans des orientations différentes les unes des autres autour de leur axe vertical respectif.

## Claims

1. A burner comprising a non-circular peripheral wall (9) through which orifices (11) extend in order to eject a primary gaseous mixture along an ejection axis (X) associated with each orifice (11), said orifices being arranged in such a manner that the ejection axis (Xc) of any orifice (11c) diverges from the ejection axis (Xd) of the closest orifice (11d),
**characterized**
- **in that** it comprises a venture (3, 6) including a annular radial divergence chamber (6) which is designed centrally by a throat (31),
- **in that** a recompression chamber (8) for the recompression of the primary gaseous mixture is defined between said divergence chamber and said peripheral wall (9) of the burner, and
- **in that,** while a direct path (L1, L2) of the gas between said throat (31) of the venturi and an orifice (11) comprises a first partial path (L1) through said divergence chamber (6) and a second partial path through said recompression chamber (8), said both first and second partial paths are each longer when the direct path (L1, L2) is longer.

2. The burner according to claim 1, **characterized in that** the ratio between the radius of a circle (21) circum-scribed at the peripheral wall and the radius of a circle (32) inscribed in said wall is less than three.

3. The burner according to claim 1 or 2, **characterized in that** the peripheral wall contains at least one neutralized segment (20).

4. The burner according to claim 3, **characterized in that** said divergence chamber is extended up to at least one neutralized segment (20) of the peripheral wall (9).

5. The burner according to claim 3 or 4, **characterized in that** said orifices (X) comprise at least one pair of successive slightly convergent ejection orifices (Xa, Xb) separated by a neutralized segment (20).

6. The burner according to anyone of claims 1 to 5, **characterized in that** said peripheral (9) wall is partially concave.

7. The burner according to claim 6, **characterized in that** at least one neutralized segment (20) occupies a concave part (18) of the peripheral wall (9).

8. The burner according to anyone of claims 1 to 7, **characterized in that** said peripheral wall (9) includes at least one convex segment.

9. The burner according to claim 8, **characterized in that** a majority of the ejection orifices are provided through a convex segment of said peripheral wall.

10. The burner according to anyone of claims 1 to 9, **characterized in that** no ejection axis (X) is directed towards said peripheral wall (9).

11. The burner according to anyone of claims 1 to 10, **characterized in that** said peripheral wall (9) is such designed that it can be reached at any point of its periphery by at least one finger of a hand, in particular for cleaning.

12. The burner according to anyone of claims 1 to 11, **characterized in that** at least one of said ejection orifices (11) is connected to at least one adjacent ejection (11) orifice by a flame duct (12).

13. The burner according to claim 12, wherein all said ejection orifices (11) are connected to each other by a flame duct (12).

14. The burner according to anyone of claims 1 to 13, **characterized in that** said ejection axes (X) are inclined in the same direction relative to the zone of the peripheral wall from which they have respectively issued.

15. The burner according to anyone of claims 1 to 14, **characterized in that** it is an all-gas burner.

16. A cooking apparatus comprising at least one burner according to anyone of preceding claims.

17. The cooking apparatus according to claim 16 comprising several burners according to anyone of claims 1 to 15, **characterized in that** said burners are set in different orientations from each other around their respective vertical axis.

## Patentansprüche

1. Gasbrenner mit einer nicht-kreisförmigen Umfangswand (9), die von Öffnungen (11) zum Ausstoßen einer gasförmigen primären Mischung in Richtung einer jeder Öffnung (11) zugeordneten Ausstoßachse (X) durchstoßen ist, wobei die Öffnungen derart angeordnet sind, dass die Ausstoßachse (Xc) einer beliebigen Öffnung (11c) zu der Ausstoßachse (Xd) der nächstbenachbarten Öffnung (11d) divergiert,
**dadurch gekennzeichnet,**
- **dass** er eine Venturidüse (3, 6) umfasst, die eine ringförmige radiale Diffusorkammer (6) umfasst, die zentral durch einen Kragen (31) begrenzt ist,
- **dass** zwischen der Diffusorkammer und der Umfangswand (9) des Brenners eine Rückverdichtungskammer (8) für die gasförmige primäre Mischung eingeschlossen ist, und
- **dass** ein direkter Strömungsweg (L1, L2) des Gases zwischen dem Kragen (31) der Venturidüse und einer Öffnung (11) zerlegt ist in einen ersten Teil-Strömungsweg (L1) durch die Diffusorkammer und einen zweiten Teil-Strömungsweg durch die Rückverdichtungskammer (8), wobei sowohl der erste als auch der zweite Teil-Strömungsweg länger ist, wenn der direkte Strömungsweg (L1, L2) länger ist.

2. Brenner nach Anspruch 1, **dadurch gekennzeichnet, dass** das Verhältnis zwischen dem Radius eines die Umfangswand umschreibenden Kreises (21) und dem Radius eines von der Umfangswand umschriebenen Kreises (32) kleiner als 3 ist.

3. Brenner nach Anspruch 1 oder 2, **dadurch gekennzeichnet, dass** die Umfangswand mindestens einen neutralisierten Abschnitt (20) umfasst.

4. Brenner nach Anspruch 3, **dadurch gekennzeichnet, dass** die Diffusorkummer bis zu mindestens einem neutralisierten Abschnitt (20) der Umfangswand verlängert ist.

5. Brenner nach Anspruch 3 oder 4, **dadurch gekennzeichnet, dass** die Öffnungen (X) mindestens ein Paar von aufeinander folgenden und schwach konvergierenden Ausstoßöffnungen (Xa, Xb) umfassen, die durch einen neutralisierten Abschnitt (20) getrennt sind.

6. Brenner nach einem der Ansprüche 1 bis 5, **dadurch gekennzeichnet, dass** die Umfangswand (9) teilweise konkav ist.

7. Brenner nach Anspruch 6, **dadurch gekennzeichnet, dass** mindestens ein neutralisierter Abschnitt (20) einen konkaven Anteil (18) der Umfangswand einnimmt.

8. Brenner nach einem der Ansprüche 1 bis 7, **dadurch gekennzeichnet, dass** die Umfangswand mindestens einen konvexen Abschnitt umfasst.

9. Brenner nach Anspruch 8, **dadurch gekennzeichnet, dass** eine Mehrzahl der Ausstoßöffnungen einen konvexen Abschnitt der Umfangswand durchstößt.

10. Brenner nach einem der Ansprüche 1 bis 9, **dadurch gekennzeichnet, dass** keine Ausstoßachse (X) auf die Umfangswand (9) gerichtet ist.

11. Brenner nach einem der Ansprüche 1 bis 10, **dadurch gekennzeichnet, dass** die Umfangswand (9) so geformt ist, dass sie an jeder Stelle ihres Umfangs von mindestens einem Finger einer Hand insbesondere für die Reinigung erreichbar ist.

12. Brenner nach einem der Ansprüche 1 bis 11, **dadurch gekennzeichnet, dass** mindestens eine der Ausstoßöffnungen (11) mit mindestens einer benachbarten Ausstoßöffnung (11) durch einen Flammkanal (12) verbunden ist.

13. Brenner nach Anspruch 12, **dadurch gekennzeichnet, dass** alle Ausstoßöffnungen (11) miteinander durch einen Flammkanal (12) verbunden sind.

14. Brenner nach einem der Ansprüche 1 bis 13, **dadurch gekennzeichnet, dass** die Ausstoßachsen (X) bezüglich des Bereichs der Umfangswand, aus dem sie jeweils austreten, gleichsinnig geneigt sind.

15. Brenner nach einem der Ansprüche 1 bis 14, **dadurch gekennzeichnet, dass** er ein Allgasbrenner ist.

16. Kochgerät mit mindestens einem Brenner nach einem der vorstehenden Ansprüche.

17. Kochgerät nach Anspruch 16 mit mehreren Brennern nach einem der Ansprüche 1 bis 15, **dadurch gekennzeichnet, dass** die Brenner in voneinander unterschiedlichen Ausrichtungen bezüglich ihrer jeweiligen Hochachse ausgerichtet sind.
